# EUROPÄISCHE PATENTSCHRIFT

(11) **EP 2 113 319 B1**
(45) Veröffentlichungstag und Bekanntmachung des Hinweises auf die Patenterteilung: **17.10.2012**
(21) Anmeldenummer: 09005283.8
(22) Anmeldetag: 11.04.2009
(51) Int. Cl.: B22C 9/10, F02F 3/22

(54) **Gießkern zur Bildung eines Kühlkanals**
Foundry core to construct a cooling channel
Noyau de fusion destiné à la formation d'un canal de refroidissement

(30) Priorität: 22.04.2008 DE 102008020231
(43) Veröffentlichungstag der Anmeldung: 04.11.2009
(73) Patentinhaber: MAHLE International GmbH, 70376 Stuttgart (DE)
(72) Erfinder: Kollotzek, Helmut, 73557 Mutlangen (DE)
(74) Vertreter: Pohle, Reinhard

(56) Entgegenhaltungen:
- DE-A1-102006 056 013
- DE-A1-102007 044 105
- JP-A- 2006 090 158
- JP-A- 2006 090 159

## Beschreibung

Die Erfindung betrifft einen Gießkern zur Bildung eines Kühlkanals nach dem Oberbegriff des Anspruches 1.

Aus der Deutschen Patentanmeldung mit dem Aktenzeichen 10 2007 044 105.5 ist ein löslicher Gießkern zur Bildung eines Kühlkanals in einem gießtechnisch hergestellten Kolben bekannt, wobei der Gießkern eine Anformung zur Bildung eines Ölzulaufes und eine weitere Anformung zur Bildung einer Ölablaufes des Kühlkanals aufweist. Hierbei ergibt sich das Problem, das der Kolben im Motorbetrieb auf Grund des Gasdruckes im Verbrennungsraum, auf Grund der sehr hohen Temperaturen, die im Verbrennungsraum vorherrschen, und auf Grund der mechanischen Belastung der Druck- und der Gegendruckseite des Kolbens unterschiedliche Deformationen erfährt, die dazu führen, dass insbesondere der Bereich zwischen dem Ölzulauf und dem Ölablauf einer sehr großen Belastung ausgesetzt ist, sodass in diesem Bereich die Gefahr der Rissbildung besteht, wenn der Ölzulauf und der Ölablauf einen zu geringen Abstand voneinander aufweisen.

Dieses Problem zu vermeiden ist Aufgabe der Erfindung. Gelöst wird das Problem mit den im Kennzeichen des Hauptanspruches stehenden Merkmalen. Zweckmäßige Ausgestaltungen der Erfindung sind Gegenstand der Unteransprüche.

Ein Ausführungsbeispiel der Erfindung wird im Folgenden anhand der Zeichnungen beschrieben. Es zeigen
- Fig. 1: einen skizzenhaft dargestellten Kolben mit einem Kühlkanal hergestellt unter Verwendung des erfindungsgemäßen Gießkerns,
- Fig. 2: eine Unteransicht des Kolbens gemäß Fig. 1, in der der Kühlkanal eingezeichnet ist, und
- Fig. 3: eine Darstellung des erfindungsgemäßen Gießkernes zur Herstellung des Kühlkanals.

In Fig. 1 ist ein Kolben 1 mit einem Kolbenboden 2, mit einer über einen Feuersteg 3 an den Kolbenboden 2 angeformten Ringpartie 4, mit einem mit der Ringpartie 4 verbundenen Schaftelement 5 und mit zwei Bolzennaben 6 und 7 dargestellt, die einerseits mit dem Schaftelement 5 und andererseits mit der Ringpartie 4 (und, wie in Fig. 1 nicht dargestellt ist, über je eine Nabenabstützung mit dem Kolbenboden 2) verbunden sind. Der Kolben 1 weist zudem eine in den Kolbenboden 2 eingeformte Verbrennungsmulde 29 auf.

Eingezeichnet ist in Fig. 1 auch ein Kühlkanal 8, der in Kolbenbodennähe, radial außen, umlaufend angeordnet ist und einen offenen Ring bildet. Der Kühlkanal 8 weist an seinem Anfang 12 einen Ölzulauf 9, und im Bereich seines Endes 13 einen erste Ölablauf 10 auf. Auf der dem Ölzulauf 9 und dem ersten Ölablauf 10 gegenüberliegenden Seite des Kolbens 1 ist ein zweiter Ölablauf 11 angeordnet. Der Ölzulauf 9 und die beiden Ölabläufe 10 und 11 sind in Richtung Kolbeninnenraum ausgerichtet. Hierbei sind, wie insbesondere Fig. 2, eine Unteransicht des Kolbens 1, zeigt, der Ölzulauf 9 nahe der Bolzennabe 7 (im Bereich deren Nabenabstützung) und der erste Ölablauf 10 nahe der Bolzennabe 6 (im Bereich deren Nabenabstützung) angeordnet, wobei der Ölzulauf 9 und der erste Ölablauf 10 auf derjenigen Kolbenseite angeordnet sind, auf der sich auch das Schaftelement 5 befindet. Das Schaftelement 5 kann hierbei je nachdem, wie der Kolben 1 in einen Motor eingebaut ist, auf der Druckseite oder auf der Gegendruckseite des Kolbens 1 liegen.

Der Kühlkanal 8 ist zwischen dessen Ende 13 und dem ersten Ölablauf 10 von der Seite betrachtet (siehe Fig. 1) als ein gegen das Ende 13 hin konisch zulaufender Fortsatz 14 ausgebildet. Die kolbenbodenseitige Decke 15 des Fortsatzes 14 liegt parallel zum Kolbenboden 2, und dessen kolbenbodenabgewandter Boden 16 ist schräg zum Kolbenboden 2 hin geneigt. In Fig. 1 sind auch die Bohrungen 30, 31 und 32 dargestellt, die in den fertigen Kolben 1 eingebracht sind, um den Ölzulauf 9 und ersten und zweiten Ölablauf 10 und 11 mit dem Kolbeninnenraum zu verbinden.

In Fig. 2, der Unteransicht des Kolbens 1, ist neben den Bolzennaben 6 und 7, dem Ölzulauf 9, dem ersten Ölablauf 10 und dem zweiten Ölablauf 11 der Kühlkanal 8 mit dessen Fortsatz 14 eingezeichnet.

Fig. 3 zeigt einen Gießkern 17 in Form eines offenen Ringes, mit dessen Hilfe der Kühlkanal 8 hergestellt wird, und der aus einem mittels Wasser oder mittels einer Spezialflüssigkeit lösbarem Material besteht. Vorzugsweise besteht der Gießkern 17 aus wasserlöslichem Salz oder aus Sand, wobei einem aus Sand bestehenden Gießkern 17 mittels eines wasserlöslichen Binders eine für den Gießvorgang ausreichend stabile Form gegeben wird. Der Gießkern 17 weist im Bereich seines Endes 21 eine erste Anformung 18 zur Bildung des ersten Ölablaufes 10 auf. Eine zweite Anformung 19 zur Bildung des zweiten Ölablaufes 11 ist auf der dem Ende 21 gegenüberliegenden Seite des Gießkernes 17 angeordnet.

Eine dritte Anformung 20 zwischen der ersten Anformung 18 und dem Ende 21 des Gießkernes 17 mit gegen Ende 21 des Gießkernes 17 hin konisch zulaufender Form dient beim Gießen des Kolbens 1 der Ausbildung des Fortsatzes 14 des Kühlkanals 8 und weist eine Oberseite 25, die parallel zu einer senkrecht zur Symmetrieachse 26 des Gießkernes 17 liegenden Ebene liegt, und eine Unterseite 27 auf, die ausgehend von der ersten Anformung 18 bis zum Ende 21 des Gießkernes 17 schräg auf diese senkrecht zur Symmetrieachse 26 liegende Ebene hin zuläuft. Am Anfang 22 des Gießkerns 17 ist über eine viertelkreisförmige Kernbiegung 23 eine vierte Anformung 24 angeordnet, die beim Gießen des Kolbens 1 der Bildung des Ölzulaufes 9 dient. Die erste, zweite und vierte Anformung 18, 19 und 24 liegen hierbei auf der Unterseite des Gießkernes 17 und parallel zur Symmetrieachse 26 des Gießkernes 17.

Beim Gießen des Kolbens 1 wird der Gießkern 17 in die Gussform eingelegt und in einem bestimmten Abstand vom Boden der Gussform fixiert, wodurch die Dicke des zwischen Kühlkanal 8 und Kolbenboden 2 vorgesehenen Kolbenmaterials bestimmt wird. Nach dem Guss werden zur Bildung der Ölzufluss- und Ölabflusskanäle von der Kolbeninnenseite her die 1., 2. und 4. Anformung 18, 19 und 24 angebohrt und über diese Bohrungen 30, 31, 32 (Fig. 1) der Gießkern 17 mit Hilfe einer geeigneten Flüssigkeit ausgewaschen. Diese Flüssigkeit kann Wasser sein, wenn, wie oben abgegeben, der Gießkern 17 aus Salz oder aus Sand mit einem wasserlöslichen Binder besteht.

Der Gießkern 17 mit seiner 4., parallel zur Symmetrieachse 26 liegenden Anformung 24 zur Bildung des Ölzulaufes 9, mit der sich daran anschließenden, viertelkreisförmigen Kernbiegung 23, über die die 4. Anformung in den restlichen Gießkern 17 übergeht, und mit seiner 3. Anformung 20 zur Bildung des Fortsatzes 14 des Kühlkanals 8 ergibt in Rahmen des Gießens des Kolbens 1 einen Kühlkanal 8, dessen parallel zur Symmetrieachse 26 liegender Ölzulauf 9 unabhängig von der Position des Kolbens 1 von einem parallel zur Symmetrieachse 26 des Kühlkanals 8, die der Achse 33 des Kolbens 1 entspricht, gerichteten Ölstrahl gut getroffen werden kann, sodass sich hierdurch ein sehr guter Fanggrad (Zuführungswirkungsgrad des Kühlöls zum Kolben) ergibt.

Die viertelkreisförmige Kernbiegung 23 des Gießkerns 17 führt beim Kühlkanal 8 zu einem ebenso geformten Kanalübergang 28 (Fig. 1) zwischen Ölzulauf 9 und dem Rest des Kühlkanals 8. Hierdurch wird das in den Ölzulauf 9 eingespritzte Öl auf strömungstechnisch ideale Weise umgelenkt und mit erhöhter Strömungsgeschwindigkeit durch den Kühlkanal 8 geleitet.

Der mittels der 3. Anformung 20 des Gießkerns 17 hergestellte Fortsatz 14 des Kühlkanals 8 bewirkt, dass auch der vergrößerte Bereich zwischen dem Ölzulauf 9 und dem ersten Ölablauf 10 gut gekühlt wird, wobei im Motorbetrieb das Kühlöl wegen seiner erhöhten Strömungsgeschwindigkeit nur teilweise über den ersten Ölablauf 10 aus dem Kühlkanal 8 austritt und wegen seiner Massenträgheit zu einem großen Teil in den Fortsatz 14 weiterfließt, um diesen Kolbenbereich zwischen Ölzulauf 9 und 1. Ölablauf 10 zu kühlen. Der schräge Boden 16 des Fortsatzes 14 bewirkt dann ein verbessertes Zurückfließen des Öls, um anschließend vollständig aus dem 1. Ölablauf 10 auszufließen.

Der von der zweiten Anformung 19 des Gießkerns 17 geschaffene 2. Ölablauf 11 ist optional und wird nur für den Fall in den Kühlkanal 8 eingeformt, dass auf Grund des Kühlölangebotes (Volumenstrom, Strahlqualität) die Ölmenge im Kühlkanal 8 zu groß wird und sich damit eine Strömungsbehinderung beziehungsweise eine Behinderung der Shakerwirkung des Kühlöls ergibt. Da sich hierdurch die Kühleffizienz verschlechtern würde, wird durch den 2. Ölablauf 11 ein Teil des Kühlöles ausgeleitet, sodass der verbleibende Rest des Öles den Kolbenbereich zwischen dem 2. Ölablauf 11 und dem Ende 13 des Kühlkanals 8 optimal kühlen kann.

Hierbei wird mittels eines entsprechend gestalteten Gießkerns 17 ein größerer Abstand zwischen dem Ölzulauf 9 und dem ersten Ölablauf 10 realisiert, wobei idealerweise der Ölzulauf 9 und der 1. Ölablauf 10 im Bereich der Nabenabstützungen der Bolzennaben 6 und 7 in die Unterseite des Kolbenbodens 2 eingeformt werden, weil sich hier die für den Ölzulauf 9 und den 1. Ölablauf 10 erforderlichen Bohrungen 30, 31 in einem durch die Seitenkräfte weniger hoch belasteten Bereich des Kolbens 1 befinden, und sich die entsprechenden Bohrungen 30, 31 im Zusammenhang mit den Nabenanbindungen konstruktive und festigkeitsseitig optimiert verwirklich lassen.

Im Motorbetrieb wird der Kolben zum einen unter der Wirkung des Gasdrucks im Verbrennungsraum deformiert, wobei der Kolbenboden 2 nach innen durchgebogen wird. Zum anderen erfährt der Kolben wegen der hierbei im Kolben herrschenden, sehr hohen Temperaturen eine weitere Deformation, wobei der Kolbenboden ausgewölbt und der Durchmesser des Kolbenbodens vergrößert wird. Darüber hinaus wirken auf die Druck- und die Gegendruckseite des Kolbenschaftes im Motorbetrieb sehr große Kräfte, wodurch sich insbesondere das unterer, offene Ende des Kolbenschaftes oval verformt. Durch diese Verformungen des Kolbens 1 im Motorbetrieb wird insbesondere der Kolbenbereich zwischen dem Ölzulauf 9 und dem 1. Ölablauf 10 mechanisch sehr belastet. In der Praxis hat sich gezeigt, dass aus diesem Grund ein zu kleiner Steg zwischen dem Ölzulauf 9 und dem 1. Ölablauf 10, der sich ergibt, wenn der Ölzulauf 9 und der 1. Ölablauf 10 einen zu geringen Abstand voneinander aufweisen, zu Rissbildung und zum Brechen neigt. Eine Vergrößerung dieses Abstandes vergrößert hierbei die Menge des Kolbenmaterials und damit die Festigkeit des Bereiches zwischen dem Ölzulauf 9 und dem 1. Ölablauf 10, sodass der gesamte Kolben 1 einer größeren thermischen und mechanischen Belastung ausgesetzt werden kann.

### Bezugszeichenliste

- 1: Kolben
- 2: Kolbenboden
- 3: Feuersteg
- 4: Ringpartie
- 5: Schaftelement
- 6, 7: Bolzennabe
- 8: Kühlkanal
- 9: Ölzulauf
- 10: 1. Ölablauf
- 11: 2. Ölablauf
- 12: Anfang des Kühlkanals 8
- 13: Ende des Kühlkanals 8
- 14: Fortsatz des Kühlkanals 8
- 15: Decke des Fortsatzes 14
- 16: Boden des Fortsatzes 14
- 17: Gießkern
- 18: 1. Anformung
- 19: 2. Anformung
- 20: 3. Anformung
- 21: Ende des Gießkerns 17
- 22: Anfang des Gießkerns 17
- 23: viertelkreisförmige Kernbiegung
- 24: 4. Anformung
- 25: Oberseite der 3. Anformung 20
- 26: Symmetrieachse
- 27: Unterseite der 3. Anformung 20
- 28: Kanalübergang
- 29: Verbrennungsmulde
- 30, 31, 32: Bohrung
- 33: Achse des Kolbens 1

## Patentansprüche

1. Löslicher und einen offenen Ring bildender Gießkem (17) zur Bildung eines Kühlkanals (8) In einem gießtechnisch hergestellten Kolben (1) mit zwei Ober jeweils eine Nabenabstützung am Kolbenboden (2) angeformten Bolzennaben (6, 7),
- wobei der Anfang (22) des Gleßkerns (17) über eine viertelkreisförmige Kemblegung (23) in eine zumindest näherungswelse parallel zur Symmetrieachse (26) des Gießkems (17) angeordnete, vierte Anformung (24) zur Bildung eines Ölzulaufes (9) des Kühlkanals (8) übergeht, und
- wobei der Gleßkem (17) im Bereich seines Endes (21) eine in die gleiche Richtung wie die vierte Anformung (24) zeigende, erste Anformung (18) zur Bildung eines ersten Ölablaufes (10) im Bereich des Endes (13) des Kühlkanals (8) aufweist,
**dadurch gekennzeichnet,**
- **dass** die erste (18) und die vierte Anformung (24) so angeordnet sind, dass der von der vierten Anformung (24) gebildete Ölzulauf (9) im Bereich der Nabenabstützung eines der beiden Bolzennaben (6, 7) und der von der ersten Anformung (18) gebildete erste Ölablauf (10) im Bereich der Nabenabstützung der anderen der beiden Bolzennaben (7, 6) angeordnet sein können, und dass zudem sowohl der Ölzulauf (9) und als auch der erste Ölablauf (10) entweder auf der Druckseite oder auf der Gegendruckseite des Kolbens (1) angeordnet sein können, und
- **dass** zwischen der ersten Anformung (18) und dem Ende (21) des Gießkems (17) eine dritte, in Umlaufrichtung liegende, längüch ausgeblidete Anformung (20) zur Bildung eines Fortsatzes (14) zwischen dem ersten Ölablauf (10) und dem Ende (13) des Kühlkanals (8) angeordnet ist.

2. Gießkem (17) nach Anspruch 1, **dadurch gekennzeichnet, dass** die dritte Anformung (20) eine gegen das Ende (21) des Gießkerns (17) hin konisch zulaufende Form hat.

3. Gießkern (17) nach Anspruch 1 oder 2, **gekennzeichnet durch** eine zweite, auf der der ersten (18) und der vierten Anformung (24) gegenüberliegenden Seite des Gießkems (17) angeordnete und in die gleich Richtung wie die vierte Anformung (24) zeigende, Anformung (19) zur Bildung eines zweiten Ölablaufes (11) des Kühlkanals (8).

4. Gießkem (17) nach einem der Ansprüche 1 bis 3, **dadurch gekennzeichnet, dass** die dritte Anformung (20) eine der Seite der ersten, zweiten und vierten Anformung (18, 19, 24) gegenüberliegende Oberseite (25) aufweist, die parallel zu einer senkrecht zur Symmetrieachse (26) des Gießkemes (17) liegenden Ebene liegt zur Bildung einer parallel zur Ebene liegenden Decke (15) des Fortsatzes (14) des Kühlkanals (8), und dass die dritte Anformung (20) weiterhin eine Unterseite (27) aufweist, die ausgehend von der ersten Anformung (18) bis zum Ende (21) des Gießkem (17) schräg auf die senkrecht zur Symmetrieachse (26) liegende Eben hin zuläuft.

## Claims

1. A soluble and open-ring shaped casting core (17) for forming a cooling channel (8) in a piston (1) produced by casting and comprising two piston-pin bosses (6, 7), which are integrally formed on the piston head (2) by way of a boss support In each case,
- wherein the beginning (22) of the casting core (17) transitions via a quarter-circle shaped core bend (23) into a fourth integral formation (24), which is disposed at least approximately parallel to the symmetry axis (26) of the casting core (17), for forming an oil inlet (9) of the cooling channel (8), and
- wherein the casting core (17), in the region of the end (21) thereof, comprises a first integral formation (18), which points in the same direction as the fourth integral formation (24), for forming a first oil outlet (10) In the region of the end (13) of the cooling channel (8),
**characterized In that**
- the first Integral formation (18) and the fourth integral formation (24) are disposed such that the oil inlet (9) formed by the fourth integral formation (24) can be disposed in the region of the boss support of one of the two piston-pin bosses (6, 7) and the first oil outlet (10) formed by the first Integral formation (18) can be disposed in the region of the boss support of the other of the two piston-pin bosses (7, 6), and the oil Inlet (9) and the first oil outlet (10) can be disposed either on the major thrust face or on the minor thrust face of the piston (1), and
- a third, elongated integral formation (20) extending in the circumferential direction for forming a continuation (14) between the first oil outlet (10) and the end (13) of the cooling channel (8) is disposed between the first Integral formation (18) and the end (21) of the casting core (17).

2. The casting core (17) according to claim 1, **characterized in that** the third Integral formation (20) has a shape that extends conically toward the end (21) of the casting core (17).

3. The casting core (17) according to claim 1 or 2, **characterized by** a second integral formation (19), which is disposed on the side of the casting core (17) opposite the first integral formation (18) and the fourth integral formation (24) and points in the same direction as the fourth integral formation (24), for forming a second oil outlet (11) of the cooling channel (8).

4. The casting core (17) according to any one of the claims 1 to 3, **characterized in that** the third integral formation (20) has a top side (25) that is opposite the side of the first, second and fourth integral formations (18, 19, 24), which extends parallel to a plane extending perpendicularly to the symmetry axis (26) of the casting core (17), for forming a cover (15) of the continuation (14) of the cooling channel (8), which extends parallel to the plane, and the third integral formation (20) also has an underside (27) that, proceeding from the first Integral formation (18), extends to the end (21) of the casting core (17) obliquely with respect to the plane extending perpendicularly to the symmetry axis (20).

## Revendications

1. Noyau de coulée (17) amovible formant un anneau ouvert, pour la formation d'un canal de refroidissement (8) dans un piston réalisé par une technique de fonderie, avec deux bossages de tourillon (6, 7) formés au fond du piston (2), respectivement par un appui de bossage,
- dans lequel le début (22) du noyau de coulée (17) est suivi d'une quatrième saillie (24) disposée au moins approximativement parallèlement à l'axe de symétrie (26) du noyau de coulée (17), par le biais d'une courbe de noyau (23) en forme de quart de cercle, pour la constitution d'une arrivée d'huile (9) du canal de refroidissement (8), et
- dans lequel, dans la région de son extrémité (21), le noyau de coulée (17) comporte une première saillie (18) dirigée dans la même direction que la quatrième saillie (24), pour la formation d'une première évacuation d'huile (10) dans la région de l'extrémité (13) du canal de refroidissement (8),
**caractérisé en ce que**
- la première (24) et la quatrième saillie (24) sont disposées de telle manière, que l'arrivée d'huile (9) formée par la quatrième saillie (24) peut être disposée dans la région de l'appui de bossage de l'un des deux bossages de tourillon (6, 7), et l'évacuation d'huile (10) formée par la première saillie (18) peut être disposée dans la région de l'appui de bossage de l'autre des deux bossages de tourillon (7, 6), et **en ce que** l'arrivée d'huile (9) ainsi que la première évacuation d'huile (10) peuvent être disposées soit du côté arrière, soit du côté de contre-poussée du piston (1), et
- **en ce qu'**une troisième saillie (20) conçue allongée et s'étendant dans la direction périphérique est disposée entre la première saillie (18) et l'extrémité (21) du noyau de coulée (17), pour la formation d'un prolongement (14) entre la première évacuation d'huile (10) et l'extrémité (13) du canal de refroidissement (8).

2. Noyau de coulée (17) selon la revendication 1, **caractérisé en ce que** la troisième saillie (20) présente une forme se terminant en cône vers l'extrémité (21) du noyau de coulée (17).

3. Noyau de coulée (17) selon la revendication 1 ou 2, **caractérisé par** une deuxième saillie (19) disposée du côté du noyau de coulée (17) qui est opposé à la première (18) et à la deuxième saillie (24), et orientée dans la même direction que la quatrième saillie (24), pour la formation d'une deuxième évacuation d'huile (11) du canal de refroidissement (8).

4. Noyau de coulée (17) selon l'une des revendications 1 à 3, **caractérisé en ce que** la troisième saillie (20) comporte une face supérieure (25) opposée au côté de la première, de la deuxième et de la quatrième saillie (18, 19, 24), qui s'étend parallèlement à un plan perpendiculaire à l'axe de symétrie (26) du noyau de coulée (17), pour la formation d'une couverture (15) du prolongement (14) du canal de refroidissement (8), qui s'étend parallèlement au plan, et **en ce que** la troisième saillie (20) comporte en outre une face Inférieure (27) qui s'étend de façon oblique vers le plan perpendiculaire à l'axe de symétrie (26), de la première saillie (18) jusqu'à l'extrémité (21) du noyau de coulée (17).
